# FASCICULE DE BREVET EUROPEEN

(11) **EP 0 110 757 B1**
(45) Date de publication et mention de la délivrance du brevet: **03.09.1986**
(21) Numéro de dépôt: 83402151.1
(22) Date de dépôt: 07.11.1983
(51) Int. Cl.: F01D 9/04, F01D 11/08, F01D 25/26, F04D 27/02

(54) **Dispositif de suspension d'aubes statoriques de compresseur axial pour le contrôle actif des jeux entre rotor et stator**
Leitschaufelbefestigung eines Axialverdichters für die aktive Kontrolle des Spiels zwischen Rotor und Stator
Axial compressor stator blade fixing device for the active control of the play between rotor and stator

(30) Priorité: 08.11.1982 FR 8218651
(43) Date de publication de la demande: 13.06.1984
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Ruis, Jean-Pierre "Domaine du Château des Dames", F-77820 Le Chatelet en Brie (FR); Soligny, Marcel Robert, F-94150 Chevilly-Larue (FR)
(74) Mandataire: Moinat, François

## Description

L'invention concerne un compresseur à flux axial adapté au contrôle actif des jeux entre rotor et stator, comportant un ensemble statorique dont les aubes sont fixées à une enveloppe intérieure formée d'au moins une virole cylindrique maintenue par des moyens de fixation à la paroi interne d'une enveloppe extérieure, l'espace compris entre les deux enveloppes étant parcouru par de l'air prélevé à un étage de compresseur.

L'échauffement ou le refroidissement non simultané des divers éléments d'un compresseur rend difficile le contrôle des jeux radiaux existant entre le rotor et le stator. En effet, les disques de rotor qui sont bien protégés de la veine d'air comprimé n'atteignent pas dans les mêmes temps la température de l'enveloppe portant les aubes statoriques. Aussi les efforts des motoristes ont porté sur le contrôle de la température de l'enveloppe extérieure portant les aubes.

Pour faciliter le contrôle et éviter la transmission de température de la veine d'air comprimé à l'enveloppe extérieure, les aubes statoriques sont montées sur une enveloppe intérieure, en un matériau présentant de préférence un faible coefficient de dilatation, qui est suspendue à l'enveloppe extérieure par des moyens de fixation.

Le contrôle des échanges thermiques de l'enveloppe intérieure avec l'enveloppe extérieure, réalisée en un matériau classique, est obtenu par ventilation de l'enveloppe extérieure et de l'espace compris entre les deux enveloppes.

Le contrôle des échanges thermiques de l'enveloppe intérieure avec l'enveloppe extérieure, réalisée en un matériau classique, est obtenu par ventilation de l'enveloppe extérieure et de l'espace compris entre les deux enveloppes.

C'est ainsi que l'on connaît du brevet français 2 482 661 un carter de compresseur constitué d'une enveloppe extérieure, portant à sa surface extérieure des tubes de ventilation, et d'une enveloppe intérieure formée par des segments d'anneaux dans lesquels sont fixées les aubes statoriques. Cette enveloppe porte en regard de l'enveloppe extérieure des brides présentant un rebord qui coopère avec des rainures radiales de forme correspondante prévues sur la face intérieure de l'enveloppe extérieure. Les segments d'anneaux sont maintenus en place par une bague à languettes qui empêche leur déplacement circonférentiel.

Le brevet britannique 2.019.954 décrit un carter de compresseur comprenant une enveloppe extérieure et une enveloppe intérieure, annulaires, coaxiales. L'enveloppe intérieure porte, dirigées radialement vers l'intérieur, les aubes de stator, et vers l'extérieur des tétons. Les tétons coopèrent avec des logements prévus dans l'enveloppe extérieure. L'enveloppe intérieure est formée par des viroles annulaires placées les unes derrière les autres selon l'axe longitudinal de l'enveloppe extérieure.

Les tétons et l'épaississement de la zone entourant leurs logements forment des ponts thermiques permettant de contrôler la dilatation ou la contraction thermique de l'enveloppe interne dans la direction radiale.

FR A-2 421 279 concerne une turbine à gaz et décrit un support d'ailettes divisé en segments qui sont suspendus au moyen de becs annulaires dans des logements d'une enveloppe extérieure. Ces segments comportent des canaux de refroidissement alimentés par des orifices radiaux.

GB-A 1 501 916 montre une enveloppe interne de turbomachine reliée à une enveloppe extérieure et comportant des rainures radiales circonférentielles dans lesquelles sont placées alternativement des bandes de friction et des extrémités d'aubes statoriques.

Dans ces réalisations, les aubes statoriques ainsi que les bandes de friction assurant l'étanchéité des extrémités des pales des aubes rotoriques sont fixées à l'enveloppe intérieure dont elles forment une portion non négligeable. Il est donc relativement difficile d'intervenir sur le stator pour le remplacement d'aubes ou de bandes de friction endommagées. Le dispositif selon l'invention a pour but de permettre un contrôle efficace des jeux du compresseur par protection de l'enveloppe extérieure du rayonnement thermique de la veine d'air comprimé mais également de permettre un changement aisé des aubes et des bandes de friction.

Le compresseur à flux axial, selon l'invention, est caractérisé en ce que l'enveloppe intérieure est formée d'au moins un ensemble de secteurs cylindriques creux portant sur leurs faces internes alternativement des rainures radiales circonférentielles pour les aubes de stator et les bandes de friction et en ce que lesdits secteurs présentent en projection sur un plan horizontal une forme de parallélogramme et chaque secteur porte sur se face externe et dans deux plans radiaux deux pattes amont et deux pattes aval, au moins une patte amont et une patte aval étant alignées axialement entre elles et avec deux pattes coopérantes de l'enveloppe extérieure pour recevoir une broche de fixation de manière qu'une broche sur deux traverse les pattes de deux secteurs consécutifs.

Les explications et figures, données à titre d'exemple, permettront de comprendre comment l'invention peut être réalisée.
La figure 1 représente une demi-coupe axiale d'une section de compression selon une forme de réalisation de l'invention.
La figure 2 est une vue selon la coupe Il Il de la figure 1.
La figure 3 est une vue partielle selon la coupe radials 111111 de la figure 1.
La figure 4 est une vue à plas grande échelle du détail IV de la figure 1 montrant en perspective un secteur d'aubage statorique.
La figure 5 est une vue selon la coupe V V de la figure 3.

La figure 1 représente une demi-coupe axiale d'une section de compression ou d'un compresseur axial, plus particulièrement destiné à équiper une turbomachine. Selon l'exemple représenté, les trois premiers étages de compression sont disposés dans un canal tronconique annulaire dont la partie la plus large reçoit le flux d'air à comprimer. Les étages de compression suivants sont dans un canal pratiquement cylindrique annulaire.

Le carter du compresseur comporte deux enveloppes: une enveloppe intérieure 1 et une enveloppe extérieure 2. L'enveloppe intérieure fixée sur l'enveloppe extérieure porte les aubes statoriques et entre les couronnes d'aubes, des bandes de friction réalisées en matériau abradable et sur lesquelles les extrémitée des pales des aubes rotoriques sont susceptibles de frotter.

Les aubes statoriques portent à l'extrémité libre de leurs pales des moyens assurant l'étanchéité avec le rotor. Ces moyens sont classiquement constitué d'une bande de friction 3 sur laquelle viennent frotter les lèchettes 4 portées par le carter de rotor et situées entre deux disques 5 de rotor. Les disques 5 de rotor présentent dans leurs jantes une rainure 6 dans laquelle sont retenues les aubes 7 de rotor.

La section amont 8 du compresseur est séparée de la section aval 9 par une zone de prélèvement 10 qui est en communication avec l'espace 11 formé entre les enveloppes interne et externe et avec des prises d'air 12 destinées à fournir l'air comprimé nécessaire aux servitudes ainsi qu'aux systèmes de refroidissement de parties chaudes du moteur, comme la turbine. Par ailleurs, des rampes de ventilation 13, au nombre de quatre selon l'exemple représenté, sont disposées sur des sections de l'enveloppe extérieure et ont pour fonction de ventiler, par des rangées d'orifices, la surface de l'enveloppe.

Des moyens de contrôle de l'admission d'air dans les rampes permettent de contrôler la température de l'enveloppe et par conséquence ses variations dimensionnelles. On maintient ainsi la constance des jeux malgré les inerties thermiques différentes entre les disques de rotor et le carter du compresseur sur lequel sont fixées les aubes statoriques.

L'enveloppe extérieure 2 est constituée de trois tronçons cylindriques: un tronçon amont 14 et un tronçon aval 15, sensiblement symétriques par rapport à un tronçon intermédiaire 16.

Les tronçons 14 et 15 sont constitués d'une virole cylindrique 17 comportant à une extrémité une bride radiale externe 18 et une bride radiale interne 19. La bride radiale interne 19 est échancrée à intervalles réguliers de manière à laisser subsister des pattes 20 comportant un perçage cylindrique 21. Ces pattes serviront à maintenir des pattes correspondantea 22 prévues sur l'enveloppe intérieure.

Le tronçon intermédiaire 16 est formé d'une virole cylindrique dont las bords amont et aval sont soudés aux bords des tronçons 14 et 15, par exemple, par bombardement électronique. Des raccords sont prévus sur la surface extérieure de la virole pour constituer les prises d'air 12.

La virole comporte également près de chaque extrémité une bride radiale 23 dirigée vers l'intérieur et échancrée pour former des pattes 24 portsnt en leur centre un perçage. Lors du soudage du tronçon intermédiaire avec le tronçon amont ou aval, les axes des perçages des pattes 20 et 24 sont positionnés parallèlement à l'axe du compresseur.

Les brides 18 extérieures servent à la fixation des flasques 25 et 26 assurant l'étanchéité entre les enveloppes extérieure et intérieure, ainsi qu'éventuellement, au blocage des moyens de fixation 27, broches ou tirants traversant les pattes 20 et 24.

L'enveloppe intérieure est formée de deux ensembles de secteurs, un ensemble amont 28 et un ensemble aval 29. Les figures 3 et 5 montrent un secteur cylindrique creux 30 dont la projection sur un plan horizontal (plan de la figure 2) est un parallèlogramme. Les secteurs sont disposés de manière que deux de leurs côtés parallèles soient dans les plans radiaux.

Les secteurs de l'ensemble aval 29 comportent sur la face interne sept rainures radiales (figures 1 et 2), quatre rainures 31 destinées à recevoir les bandes de friction 32 et trois rainures 33 recevant les aubes 34 de stator, les bandes de friction et les aubes se succédant alternativement.

Les secteurs portent sur leur face externe les pattes de fixation 22 destinées à coopérer avec les pattes de fixation correspondantes prévues à l'intérieur de l'enveloppe extérieure. La fixation des pattes de l'enveloppe extérieure avec celles de l'enveloppe intérieure est assurée par les broches 27. Du fait que les bords latéraux des secteurs ne sont pas parallèles à l'axe du compresseur, il est prévu qu'une broche de fixation 27 sur deux est fixée à deux secteurs consécutifs.

Les bords latéraux 35 (figure 3) des secteurs portent à l'intérieur et à l'extérieur une gorge destinée à recevoir une barrette 36 qui assure l'étanchéité radiale entre deux secteurs consécutifs,

Les perçages 21 prévus dans les pattes 20 de l'enveloppe extérieure recevant les broches sont cylindriques, les perçages prévus dans les pattes 22 de bord de secteur sont oblongs et les autres sont cylindriques.

Selon la forme de réalisation des rainures radiales prévues dans la face interne des secteurs, représentée sur les figures 1 et 4, les rainures 31 recevant les bandes de friction présentent une section en forme de T dont la jambe est dirigée vers l'axe du compresseur.

Les rainures 33 recevant les aubes ont une section en forme de U, les bords de la rainure présentant un décrochement. Afin de diminuer au maximum les distances entre bandes de friction et aubes, les décrochements de la rainure 33 sont usinés dans les bords de la rainure 31.

Les bandes de friction 32 sont fixées sur des supports 37 constitués de deux anneaux en U 38 brasés symétriquement sur un segment 39 de virole cylindrique. Les bandes de friction, métalliques ou organiques, sont collées ou brasées sur la surface interne du segment 39 de virole.

Les aubes statoriques 34 sont assemblées en secteurs 40 formés de deux tronçons de viroles annulaires 41,42 portant des découpes correspondant au profil des aubes et dans lesquelles elles sont brasées ou collées à leurs extrémités. La partie de tronçon de virole 42 dirigée vers l'axe porte la bande de friction 3 coopérant avec les lèchettes 4 du carter de rotor.

Selon le mode de réalisation représenté en détail figure 4, le tronçon de virole 41 est réalisé sous forme d'un caisson présentant sur ses bords périphériques deux languettes longitudinales 43, 44, conformées de manière à pouvoir se placer dans les décrochements de la rainure 33. Les bords des viroles 39 formant le support des bandes de friction viennent recouvrir les décrochements des rainures 33 en ménageant des rainures dans lesquelles peuvent être glissés et maintenus les secteurs d'aubes statoriques.

Le tronçon de virole 42, montré en perspective figure 4, a une largeur supérieure à celle de la virole 44 afin de réaliser la continuité du canal annulaire dans lequel circule la veine d'air comprimé à l'aplomb de la zone 10 de prélèvement d'air.

Afin de parfaire l'isolement thermique de l'enveloppe extérieure, celle-ci est doublée intérieurement d'un isolant thermique 45. Cet isolant concourt à réduire les transmissions par radiation de l'enveloppe intérieure vers l'enveloppe extérieure 14-15-18.

Le montage du stator de compresseur s'opère comme suit: on glisse dans les rainures de chaque secteur les supports de bandes de friction, puis lorsque tous les secteurs d'un ensemble sont ainsi équipés, on place les secteurs d'aubes statoriques. On coiffe le rotor du compresseur des secteurs préalablement préparés et on positionne la couronne ainsi reconstituée par un montage d'outillage. On présente alors les viroles constituant l'enveloppe extérieure de manière que les pattes qu'elles portent soient angulairement décalées par rapport à celles des secteurs. On engage axialement les tronçons amont et aval de l'enveloppe extérieure et on ramène les trous des pattes en face des trous des pattes des secteurs formant l'enveloppe intérieure, on glisse les broches 27 et on les bloque en place par fixation des flasques d'extrémite 25, 26.

L'on voit que l'enveloppe extérieure 14-15-16 est isolée par l'isolant thermique 45 d'une part et, d'autre part, ventilée par le circulation d'air dans l'espace compris entre les deux enveloppes, et que sa température, donc ses variations dimensionnelles peuvent être de ce fait contrôlées par admission d'air de stator à l'enveloppe extérieure peut être de ce fait contrôlée et par voie de conséquence, le jeu entre les extrémités d'aubes de rotor et les bandes de friction 32 peut être réduit au minimum et demeurer quasiment constant pendant les manoeuvres transistores.

## Revendications

1. Compresseur à flux axial, adapté au controle actif des jeux entre rotor et stator, comportant un ensemble statorique dont les aubes statoriques sont fixées à une enveloppe intérieure formée d'au moins une virole cylindrique maintenue par des moyens de fixation à la paroi interne d'une enveloppe extérieure, l'espace compris entre les deux enveloppes étant parcouru par de l'air prélevé à un étage du compresseur, caractérisé en ce que l'enveloppe interieure est formée d'au moins un ensemble (28, 29) de secteurs (30) cylindriques creux portant sur leurs faces internes alternativement des rainures radiales circonférentielles (31, 33) pour les bandes de friction (32) et les aubes de stator (34) et en ce que lesdits secteurs (30) présentent en projection sur un plan horizontal une forme de parallélogramme et que chaque secteur (30) porte sur sa face externe et dans deux plans radiaux deux pattes amont et deux pattes aval (22), au moins une patte amont et une patte aval étant alignées axialement entre elles et avec deux pattes coopérantes (20, 24) de l'enveloppe extérieure pour recevoir une broche de fixation (27) de manière qu'une broche sur deux traverse les pattes de deux secteurs consécutifs.

2. Compresseur à flux axial selon la revendication 1 caractérisé en ce que les aubes de stator sont assemblées en secteurs (40) formés de deux tronçons de viroles annulaires (41, 42) entre lesquelles les aubes sont fixées par leurs extrémités, les bords périphériques de la virole extérieure (41) étant conformés pour coopérer avec les rainures radiales (33) de l'enveloppe intérieure, et en ce que les bandes de friction (32) sont fixées sur des supports (37) conformés pour coopérer avec les rainures radiales (31) de l'enveloppe intérieure.

3. Compresseur à flux axial selon l'une des revendications 1 et 2 caractérisé en ce que les rainures (31) recevant les supports de bandes de friction présentent une section en forme de T dont la jambe est dirigée vers l'axe du compresseur, et en ce que les rainures (33) recevant les secteurs d'aubes ont une section en forme de U, les bords de la rainure présentant un décrochement, ledit décrochement étant usiné sur le bord des rainures (31) recevant les supports de bandes de friction.

4. Compresseur à flux axial selon la revendication 3 caractérisé en ce que les bords des supports (37) des bandes de friction forment avec les décrochements des bords des rainures (33) des rainures dans lesquelles sont maintenus les bords des secteurs d'aubes.

5. Compresseur à flux axial selon l'une des revendications précéentes caractérisé en ce que les supports (37) des bandes de friction sont constitués de deux anneaux en U (38) fixés symétriquement sur un segment (39) de virole cylindrique.

6. Compresseur à flux axial selon l'une des revendications précédentes caractérisé en ce que l'enveloppe extérieure (2) est doublée intérieurement d'une couche d'isolant thermique (45) et est constituée de trois tronçons cylindriques: un tronçon amont (14) et un tronçon aval (15), sensiblement symétriques par rapport à un tronçon intermédiaire (16), les tronçons amont et aval sont formés d'une virole cylindrique (17) comportant à une extrémité une bride radiale externe (18) et une bride radiale interne (19) dans laquelle sont formées des pattes (20), le tronçon intermédiaire (16) est formé d'une virole cylindrique dont les bords amont et aval sont soudés aux bords des tronçons amont (14) et aval (15) et portant près de chaque extrémité une bride radiale (23) dirigée vers l'interieur, échancrée pour former des pattes (24), des raccords étant prévus sur ledit tronçon pour constituer des prises d'air (12).

7. Compresseur à flux axial selon l'une des revendications précédentes caractérisé en ce que l'enveloppe intérieure (1) est formée de deux ensembles de secteurs, un ensemble amont (28) et un ensemble aval (29) séparé par une zone de prélèvement (10) en communication avec l'espace (11) compris entre les enveloppes intérieure et extérieure et les prises d'air (12), la circulation d'air de ventilation entre les enveloppes intérieure et extérieure constituant, avec la couche d'isolant thermique (45) et des rampes (13) de ventilation extérieure, des moyens pour le contrôle actif des jeux entre rotor et stator.

8. Compresseur à flux axial selon les revendicattons 6 et 7 caractérisé en ce que des flasques (25, 26) sont fixés aux brides radiales externes (18) des tronçons amont et aval pour assurer l'étanchéité entre l'enveloppe extérieure (2) et l'enveloppe intérieure (1).

9. Compresseur à flux axial selon la revendication 8 caractérisé en ce que lesdits flasques (25, 26) assurent le blocage axial des broches de fixation (27).

## Patentansprüche

1. Axialstromverdichter zur aktiven Steuerung der Spiele zwischen Rotor und Stator,
mit einer Statorbaugruppe, deren Statorschaufeln an einer Innenhülle befestigt sind, die von wenigstens einem zylindrischen Mantel gebildet ist, der durch Befestigungsmittel an der Innenwandung einer Außenhülle gehalten ist, wobei der Zwischenraum zwischen der Innenhülle und der Außenhülle von in einer Stufe des Verdichters entnommener Luft durchlaufen wird,
dadurch gekennzeichnet,
daß die Innenhülle von wenigstens einer Gruppe (28, 29) hohlzylindrischer Sektoren (30) gebildet ist, die an ihren Innenseiten abwechselnd radiale Umfangsnuten (31, 33) für die Friktionsbänder (32) und die Statorschaufeln (34) aufweisen und deren Projektion auf eine horizontale Ebene parallelogrammförmig ist,
und daß jeder Sektor (30) an seiner Außenseite in zwei radialen Ebenen zwei stromaufwärts und zwei stromabwärts gelegene Lappen (22) aufweist, wobei wenigstens ein stromaufwärts gelegener Lappen und ein stromabwärts gelegener Lappen zur Aufnahme eines Befestigungsdorns (27) miteinander und mit zwel zusammenwirkenken Lappen (20, 24) der Außenhülle derart fluchten, daß jeweils jeder zweite Befestigungsdorn die Lappen zweier aufeinanderfolgender Sektoren durchdringt.

2. Axialstromverdichter nach Anspruch 1, dadurch gekennzeichnet,
daß die Statorschaufeln in Sektoren (40) angeordnet sind, die von zwei ringförmigen Mantelabschnitten (41, 42) gebildet sind, zwischen denen die Schaufeln mit ihren Enden fixiert sind, wobei die peripheren Ränder der äußeren Mantelabschnitts (41) derart ausgebildet sind, daß sie mit den radialen Nuten (33) der Außenhülle zusammenwirken,
und daß die Friktionsbänder (32) an Haltern (37) befe stigt sind, die so ausgebildet sind, daß sie mit den radialen Nuten (31) der Innenhülle zusammenwirken.

3. Axialstromverdichter nach einem der Ansprüche 1 und 2, dadurch gekennzeichnet,
daß die die Halter der Friktionsbänder aufnehmenden Nuten (31) einen T-förmigen Querschnitt haben, dessen Schenkel zur Achse des Verdichters gerichtet ist,
und daß die die Schaufelsektoren aufnehmenden Nuten (33) einen U-förmigen Querschnitt haben, wobei die Nutenränder eine Hakenkrümmung aufweisen, die im Rand derjenigen Nuten (31) ausgebildet ist, in denen die Halter der Friktionsbänder aufgenommen sind.

4. Axialstromverdichter nach Anspruch 3, dadurch gekennzeichnet, daß die Ränder der Halter (37) der Friktionsbänder mit den Hakenkrümmungen der Nutenränder (33) Nuten bilden, in denen die Ränder der Schaufelsektoren gehalten sind.

5. Axialstromverdichter nach einem der vorhergehenden Ansprüche, dadurch gekennzeichnet, daß die Halter (37) der Friktionsbänder von zwei U-förmigen Ringen (38) gebildet sind, die symmetrisch an einem zylindrischen Mantelsegment (39) befestigt sind.

6. Axialstromverdichter nach einem der vorhergehenden Ansprüche, dadurch gekennzeichnet,
daß die Außenhülle (2) auf ihrer Innenseite mit einer Wärmeisolationsschicht (45) versehen ist und aus drei zylindrischen Abschnitten besteht: einem stromaufwärts gelegenen Abschnitt (14) und einem stromabwärts gelegenen Abschnitt (15), die annähernd symmetrisch zu einem mittleren Abschnitt (16) angeordnet sind,
daß der stromaufwärts gelegene Abschnitt und der stromabwärts gelegene Abschnitt von einem zylindrischen Mantel (17) gebildet sind, der an einem Ende einen radialen Außenflansch (18) und einen radialen Innenflansch (19) besitzt, in welchem Lappen (20) gebildet sind,
daß der mittlere Abschnitt (16) von einem zylindrischen Mantel gebildet ist, dessen stromaufwärts und stromabwarts gelegene Ränder mit den Rändern der stromaufwärts bzw. stromabwärts liegenden Abschnitte (14 bzw. 15) verschweißt sind und in der Nähe jedes Endbereichs einen nach innen gerichteten radialen Flansch (23) tragen, der derart gekröpft ist, daß er Lappen (24) bilden kann,
und daß an dem genannten Abschnitt Stutzen vorgesehen sind, die als Luftaufnahmeöffnungen (12) dienen.

7. Axialstromverdichter nach einem der vorhergehenden Ansprüche, dadurch gekennzeichnet,
daß die Innenhülle (1) von zwei Sektoreinheiten gebildet ist, nämlich einer stromaufwärts gelegenen Einheit (28) und einer stromabwärts liegenden Einheit (29), die durch eine Entnahmezone (10) voneinander getrennt sind, die mit dem zwischen der Innenhülle und der Außenhülle (2) und den Luftzuführungen (12) liegenden Zwischenraum in Verbindung steht, und daß die Zirkulation der Ventilationsluft zwischen der Innenhülle und der Außenhülle (2) zusammen mit der Wärmeisolationsschicht (45) und äußeren Ventilationsrohren (13) Mittel zur aktiven Steuerung der Spiele zwischen Rotor und Stator bilden.

8. Axialstromverdichter nach Anspruch 6 und 7, dadurch gekennzeichnet, daß an den äußeren radialen Lappen (18) der stromaufwärts und stromabwärts liegenden Abschnitte Blenden (25, 26) befestigt sind, die die Abdichtung zwischen der Außenhülle (2) und der Innenhülle (1) gewährleisten.

9. Axialstromverdichter nach Anspruch 8, dadurch gekennzeichnet, daß die genannten Blenden (25, 26) die axiale Blockierung der Befestigungsdorne (27) sichern.

## Claims

1. Axial flow compressor adapted for the active control of the clearances between rotor and stator, comprising a stator assembly of which the stator blades are secured to an internal envelope formed by at least one cylindrical annulus held by securing means to the internal wall of an external envelope, the space lying between the two envelopes being traversed by air bled from one stage of the compressor, characterized in this that the internal envelope is formed from at least one assembly (28, 29) of hollow cylindrical sectors (30) carrying on their internal faces alternatively radial circumferential grooves (31, 33) for friction bands (32) and the stator blades (34) and in this that the said sectors (30) have a projection in a horizontal plane of parallelogram shape and in this that each sector (30) carries on its external face and in two radial planes two upstream tabs and two downstream tabs (22), at least one upstream tab and one downstream tab being axially aligned with one another and with two cooperating tabs (20, 24) of the outer envelope for receiving a securing pin (27) in such a manner that one pin in two passes through the tabs of two consecutive sectors.

2. Axial flow compressor according to claim 1 characterized in this that the stator baldes are assembled in sectors (40) formed by two portions of annular annuli (41,42) between which the blades are secured at their ends, the peripheral edges of the outer annulus (41) being shaped to cooperate with the radial grooves (33) of the internal envelope, and in this that the friction bands (32) are secured on supports (37) shaped to cooperate with the radial grooves (31) of the internal envelope.

3. Axial flow compressor according to one of claims 1 and 2 characterized in this that the grooves (31) which receive the friction band supports have a section of T-shape of which the leg is directed towards the axis of the compressor, and in this that the grooves (33) receiving the blade sectors have a U-section shape, the edges of the groove having an uncoupling feature, being machined on the edge of the grooves (31) receiving the friction band supports.

4. Axial flow compressor according to claim 3 characterized in this that the edges of the support (37) of the friction bands form with the uncoupling features of the edges of the grooves (33) grooves in which the edges of the sectors of the blades are held.

5. Axial flow compressor according to one of the preceeding claims characterized in this that the supports (37) of the friction bands are constituted by two annuli of U-shape (38) symmetrically secured on one segment (39) of the cylindrical annulus.

6. Axial flow compressor according to one of the preceeding claims characterized in this that the outer envelope (2) is doubled internally by a thermally insulating layer (45) and is constituted by three cylindrical portions: an upstream portion (14) and a downstream portion (15), substantially symmetrical with respect to an intermediate portion (16), the upstream portions and downstream portions are formed by a cylindrical annulus (17) comprising at one end an outer radial flange (18) and an internal radial flange (19) in which are formed the tabs (20), the intermediate portion (16) is formed from a cylindrical annulus of which the upstream and downstream edges are welded to the edges of the upstream portions (14) and downstream portions (15) and carrying adjacent to each end a radially-inwardly directed flange (23), cut away in order to form the tabs (24), connections being provided on the said portion in order to form air passages (12).

7. Axial flow compressor according to one of the preceeding claims characterized in this that the inner envelope (1) is formed by two sector assemblies, one upstream assembly (28) and one downstream assembly (29) separated by a bleed zone (10) in communication with the space (11) lying between the internal and external envelopes and openings for air (12), the circulation of ventilation air between the inner and outer envelopes constituting, with the thermal insulating layer (45) and outer ventilation manifolds (13), means for the active control of the clearance between the rotor and stator.

8. Axial flow compressor according to claims 6 and 7 characterized in this that casings (25, 26) are secured to the outer radial flanges (18) of the upstream and downstream portions in order to ensure fluid tightness between the outer envelope (2) and the inner envelope (1).

9. Axial flow compressor according to claim 8 characterized in this that the said casings (25, 26) provide for axial locking of the securing pins (27).
